# FASCICULE DE BREVET EUROPEEN

(11) **EP 3 807 015 B1**
(45) Date de publication et mention de la délivrance du brevet: **10.08.2022**
(21) Numéro de dépôt: 19746115.5
(22) Date de dépôt: 11.06.2019
(51) Int. Cl.: B05B 11/00, B65D 83/20, B65D 83/38

(54) **DISPOSITIF DE DISTRIBUTION DE PRODUIT FLUIDE**
FLÜSSIGPRODUKTAUSGABEVORRICHTUNG
FLUID PRODUCT DISPENSING DEVICE

(30) Priorité: 13.06.2018 FR 1855168
(43) Date de publication de la demande: 21.04.2021
(73) Titulaire: APTAR France SAS, 27110 Le Neubourg (FR)
(72) Inventeur: PETIT, Ludovic, 27110 VITOT (FR)
(74) Mandataire: CAPRI
(86) Numéro de dépôt international: PCT/FR2019/051409
(87) Numéro de publication internationale: WO 2019/239058

(56) Documents cités:
- WO-A1-02/20168
- DE-A1- 19 610 456
- FR-A1- 2 812 826
- US-A- 3 739 941

## Description

La présente invention concerne un dispositif de distribution de produit fluide, et plus particulièrement un dispositif de pulvérisation nasale d'un produit pharmaceutique.

Les dispositifs de distribution de produit fluide sont bien connus dans l'état de la technique. Ils comportent généralement un réservoir contenant le produit fluide sur lequel est assemblé un organe de distribution, par exemple une pompe ou une valve, qui est généralement actionné au moyen d'une tête de distribution pour distribuer de manière sélective le produit contenu à l'intérieur dudit réservoir. La tête de distribution comporte un orifice de distribution à travers lequel le produit va être pulvérisé, par exemple dans le nez de l'utilisateur dans le cas d'un dispositif de pulvérisation nasale. De nombreux dispositifs de ce type sont actionnés manuellement par l'utilisateur en déplaçant axialement l'un contre l'autre le réservoir et la tête de distribution, ce qui a pour effet d'actionner l'organe de distribution. Ce type de dispositif présente toutefois des inconvénients, notamment lorsque le dispositif est du type à pulvérisation nasale, car la force axiale exercée par l'utilisateur pour actionner le dispositif induit un risque de déplacement de la tête de distribution à l'intérieur de la narine de l'utilisateur, avec des risques de blessure et/ou de distribution incomplète ou inadéquate du produit au moment de l'actionnement. Pour remédier à ce problème, des dispositifs d'actionnement latéral ont été proposés, comportant généralement un levier monté pivotant sur un corps et dont une partie interne est adaptée à coopérer avec l'un parmi la tête de distribution ou le réservoir pour déplacer cet élément contre l'autre et ainsi actionner l'organe de distribution. Ces dispositifs sont toutefois généralement assez complexes, et comportent un grand nombre de parties constitutives, ce qui rend la fabrication et l'assemblage relativement coûteux. De même l'interface entre le système d'actionnement latéral et l'organe de distribution pour transférer le déplacement radial du système d'actionnement en déplacement axial de l'organe de distribution, pour réaliser l'actionnement, est souvent complexe et source de dysfonctionnements.

Les documents DE19610456, WO0220168, FR2812826, US3739941, WO0103851, WO03095007, WO2005075105, WO2006109021, WO2009153512, WO2009068877 et EP1170061 décrivent des dispositifs de l'art antérieur.

La présente invention a pour but de fournir un dispositif de distribution de produit fluide qui ne reproduit pas les inconvénients susmentionnés.

La présente invention a aussi pour but de fournir un dispositif de distribution de produit fluide, notamment de pulvérisation nasale, qui garantit un actionnement sûr et fiable du dispositif à chaque actionnement, sans risque de blessure pour l'utilisateur.

Plus particulièrement, la présente invention a pour but de fournir un dispositif de distribution de produit fluide qui soit simple et peu coûteux à fabriquer et à assembler.

La présente invention a donc pour objet un dispositif de distribution de produit fluide selon la revendication 1, comportant un corps, un réservoir, notamment en verre, ledit réservoir comportant un col, un organe de distribution, tel qu'une pompe ou une valve, monté sur ledit réservoir, un système d'actionnement latéral solidaire dudit corps, ledit système d'actionnement latéral comportant un levier monté pivotant sur ledit corps, ledit dispositif comportant au moins une projection transversale formée directement sur ledit réservoir, ladite au moins une projection transversale étant formée sur ou sous ledit col du réservoir et coopérant lors de l'actionnement avec ledit système d'actionnement latéral, notamment avec ledit levier, ledit réservoir comportant de chaque côté deux projections transversales parallèles s'étendant de manière symétrique , un évidement radial étant défini de chaque dudit réservoir entre lesdites deux projections transversales parallèles, ledit évidement radial coopérant avec ledit corps pour réaliser un guidage axial dudit réservoir lors de l'actionnement.

Avantageusement, chaque projection transversale a une surface arrondie coopérant avec ledit système d'actionnement latéral, notamment avec ledit levier.

Avantageusement, ladite au moins une projection transversale est moulée avec ledit réservoir.

Avantageusement, ledit organe de distribution est une pompe comportant un piston coulissant dans un corps de pompe.

Ces caractéristiques et avantages et d'autres apparaîtront plus clairement au cours de la description détaillée suivante, faite en référence aux dessins joints, donnés à titre d'exemples non limitatifs, et sur lesquels :
- la figure 1 est une vue schématique en section transversale d'un dispositif selon un mode de réalisation avantageux, en position de repos;
- la figure 2 est une vue similaire à celle de la figure 1, en position d'actionnement ;
- la figure 3 est une vue en perspective d'un ensemble formé d'une pompe assemblée sur un réservoir, selon une première variante du mode de réalisation des figures 1 et 2 ; et
- les figures 4 et 5 sont des vues schématiques en section transversale selon respectivement deux plans de coupes perpendiculaires d'un réservoir selon une seconde variante du mode de réalisation des figures 1 et 2.

Dans la description, les termes "axial", " transversal" et "radial" se réfèrent à l'axe longitudinal A représenté sur les figures 1 et 2.

Le dispositif de distribution de produit fluide représenté sur les figures 1 et 2 comporte un corps 10 qui incorpore avantageusement un orifice de distribution 5. En variante, l'orifice de distribution peut être formé dans une tête de distribution assemblée et fixée audit corps.

A l'intérieur de ce corps est disposé un réservoir 20 contenant un produit fluide à distribuer. Un organe de distribution 30, en particulier une pompe ou une valve, est assemblé sur le col 21 du réservoir 20, en particulier au moyen d'une bague de fixation, de manière connue. L'unité formée du réservoir 20 et de l'organe de distribution 30 est capable de se déplacer axialement à l'intérieur du corps 10 lors de l'actionnement pour distribuer une dose de produit à travers l'orifice de distribution 5.

L'organe de distribution 30 est avantageusement une pompe comportant un piston coulissant dans un corps de pompe. La structure d'un tel organe de distribution est bien connue et n'est donc pas représentée plus en détail sur les figures, notamment dans des buts de clarté.

Pour réaliser l'actionnement du dispositif, le corps 10 comporte un système d'actionnement latéral 40. Celui-ci comporte un levier 42 monté pivotant sur le corps 10 autour d'un axe de pivotement P, ledit levier 42 coopérant lors de l'actionnement avec l'unité formée par le réservoir 20 et l'organe de distribution 30.

Le système d'actionnement latéral 40 coopère avec au moins une projection transversale 25 formée directement sur le réservoir 20, sur ou sous le col 21 du réservoir, par exemple lors du moulage dudit réservoir 20.

Dans le mode de réalisation représenté, au moins une projection transversale 25 coopère directement avec une surface de came 43 dudit levier 42. En variante, on pourrait prévoir un élément mobile, monté pivotant à l'intérieur dudit levier 42, et qui pourrait coopérer avec au moins une projection transversale 25 du réservoir 20.

Selon l'invention, ledit réservoir 20 comporte deux projections transversales 25 parallèles qui s'étendent de manière symétrique respectivement de chaque côté dudit réservoir 20. Cette mise en œuvre permet de décaler lesdites projections transversales de part et d'autre de l'axe longitudinal A, pour ainsi d'une part réduire les dimensions dudit levier 42 et d'autre part éviter d'avoir à orienter le réservoir 20 lors de l'assemblage. Un autre avantage de cette mise en œuvre est qu'elle permet un guidage axial du réservoir 20 lors de son déplacement, en utilisant l'évidement radial 24 défini entre les deux projections transversales parallèles 25. Ce guidage peut notamment être réalisé par un profil adapté prévu dans le corps 10.

Dans une première variante représentée sur la figure 3, les projections transversales 25 sont disposées sur le col 21 du réservoir 20. Dans une seconde variante représentée sur les figures 4 et 5, les projections transversales 25 sont disposées juste sous ledit col 21, dans la position droite des figures.

De préférence, le réservoir 20 est réalisé en verre, de sorte que chaque projection transversale 25, également en verre, présente un coefficient de frottement favorable au contact du système d'actionnement latéral 40, en particulier du levier 42. Ceci évite d'avoir à siliconer ladite au moins une projection transversale 25, comme cela est généralement nécessaire en cas de frottement d'une pièce plastique sur une autre pièce plastique.

Avantageusement, chaque projection transversale 25 a une surface de contact arrondie coopérant avec la surface de came 43 du levier 42.

La présente invention permet donc non seulement de diminuer le nombre de composants, en supprimant au moins la bague rapportée prévue pour coopérer avec le système d'actionnement latéral, mais aussi de simplifier le procédé d'assemblage, en supprimant l'étape de siliconage nécessaire avec une telle bague rapportée.

Bien que l'invention ait été décrite en référence plusieurs variantes de réalisation de celle-ci, il est entendu qu'un homme du métier peut y apporter toutes modifications utiles sans sortir du cadre de la présente invention tel que défini par les revendications annexées.

## Revendications

1. Dispositif de distribution de produit fluide, comportant un corps (10), un réservoir (20), notamment en verre, ledit réservoir comportant un col (21), un organe de distribution (30), tel qu'une pompe ou une valve, monté sur ledit réservoir (20), un système d'actionnement latéral (40) solidaire dudit corps (10), ledit système d'actionnement latéral (40) comportant un levier (42) monté pivotant sur ledit corps (10), ledit dispositif comportant au moins une projection transversale (25) formée directement sur ledit réservoir (20), ladite au moins une projection transversale (25) étant formée sur ou sous ledit col du réservoir et coopérant lors de l'actionnement avec ledit système d'actionnement latéral (40), notamment avec ledit levier (42), **caractérisé en ce que** ledit réservoir (20) comporte de chaque côté deux projections transversales (25) parallèles s'étendant de manière symétrique , un évidement radial (24) étant défini de chaque côté dudit réservoir (20) entre lesdites deux projections transversales parallèles (25), ledit évidement radial (24) coopérant avec ledit corps (10) pour réaliser un guidage axial dudit réservoir (10) lors de l'actionnement.

2. Dispositif selon la revendication 1, dans lequel chaque projection transversale (25) a une surface arrondie coopérant avec ledit système d'actionnement latéral (40), notamment avec ledit levier (42).

3. Dispositif selon l'une quelconque des revendications précédentes, dans lequel ladite au moins une projection transversale (25) est moulée avec ledit réservoir (20).

4. Dispositif selon l'une quelconque des revendications précédentes, dans lequel ledit organe de distribution (30) est une pompe comportant un piston coulissant dans un corps de pompe.

## Patentansprüche

1. Flüssigproduktabgabevorrichtung, mit einem Körper (10), einem Vorratsbehälter (20), insbesondere aus Glas, wobei der Vorratsbehälter einen Hals (21) aufweist, einem auf dem Vorratsbehälter (20) angebrachten Abgabeorgan (30) wie einer Pumpe oder einem Ventil, einem fest mit dem Körper (10) verbundenen seitlichen Betätigungssystem (40), wobei das seitliche Betätigungssystem (40) einen schwenkbar an dem Körper (10) angebrachten Hebel (42) aufweist, wobei die Vorrichtung mindestens einen direkt am Vorratsbehälter (20) ausgebildeten Quervorsprung (25) aufweist, wobei der mindestens eine Quervorsprung (25) an oder unter dem Hals des Vorratsbehälters ausgebildet ist und bei Betätigung mit dem seitlichen Betätigungssystem (40), insbesondere mit dem Hebel (42), zusammenwirkt, **dadurch gekennzeichnet, dass** der Vorratsbehälter (20) auf jeder Seite zwei parallele, symmetrisch verlaufende Quervorsprünge (25) aufweist, wobei eine radiale Aussparung (24) auf jeder Seite des Vorratsbehälters (20) zwischen den beiden parallelen Quervorsprüngen (25) definiert ist, wobei die radiale Aussparung (24) mit dem Körper (10) zusammenwirkt, um bei der Betätigung eine axiale Führung des Vorratsbehälters (10) zu bewirken.

2. Vorrichtung nach Anspruch 1, bei der jeder Quervorsprung (25) eine abgerundete Oberfläche hat, die mit dem seitlichen Betätigungssystem (40), insbesondere mit dem Hebel (42), zusammenwirkt.

3. Vorrichtung nach einem der vorhergehenden Ansprüche, bei der der mindestens ein Quervorsprung (25) an dem Vorratsbehälter (20) angeformt ist.

4. Vorrichtung nach einem der vorhergehenden Ansprüche, bei der das Abgabeorgan (30) eine Pumpe mit einem Kolben ist, der in einem Pumpenkörper gleitet.

## Claims

1. A fluid dispenser device comprising, a body (10), a reservoir (20), in particular made of glass, said reservoir including a neck (21), a dispenser member (30), such as a pump or a valve that is mounted on said reservoir (20), a lateral actuator system (40) that is secured to said body (10), said lateral actuator system (40) including a lever (42) that is mounted to pivot on said body (10); said device including at least one transverse projection (25) that is formed directly on said reservoir (20), said at least one transverse projection (25) being formed on or below said neck of the reservoir and co-operating, during actuation, with said lateral actuator system (40), in particular with said lever (42), said device being **characterized in that** each side of said reservoir (20) includes two parallel transverse projections (25) that extend in symmetrical manner, a radial recess (24) being defined on each side of said reservoir (20) between said two parallel transverse projections (25), said radial recess (24) co-operating with said body (10) so as to guide said reservoir (10) axially during actuation.

2. A device according to claim 1, wherein each transverse projection (25) has a rounded surface that co-operates with said lateral actuator system (40), in particular with said lever (42).

3. A device according to any preceding claim, wherein said at least one transverse projection (25) is integrally molded with said reservoir (20).

4. A device according to any preceding claim, wherein said dispenser member (30) is a pump including a piston that slides in a pump body.
